# FASCICULE DE BREVET EUROPEEN

(11) **EP 2 559 822 B1**
(45) Date de publication et mention de la délivrance du brevet: **12.12.2018**
(21) Numéro de dépôt: 12180700.2
(22) Date de dépôt: 16.08.2012
(51) Int. Cl.: E04B 9/00, E04B 9/20, E04B 9/24, E04B 9/04

(54) **Caisson lumineux à cadre interne mobile**
Leuchtkasten mit beweglichem inneren Rahmen
Light box with an internal movable frame

(30) Priorité: 17.08.2011 FR 1102531
(43) Date de publication de la demande: 20.02.2013
(73) Titulaire: Normalu, 68680 Kembs (FR)
(72) Inventeur: Scherrer, Jean-Marc, 68400 Riedisheim (FR); Kouijzer, Edwin, 82400 Valence D'Agen (FR)
(74) Mandataire: IP Trust

(56) Documents cités:
- EP-A1- 1 559 846
- DE-A1- 2 927 166
- FR-A1- 2 911 619

## Description

### Domaine technique

La présente invention concerne un caisson de préférence lumineux à cadre interne mobile. Ce caisson lumineux est destiné à être intégré à une fausse paroi de type faux plafond.

### Technique antérieure

De manière classique, les caissons de préférence lumineux comprennent un cadre interne muni au moins d'une nappe tendue fixée à la base dudit cadre interne, une enveloppe destinée à être fixée à une paroi et comportant un cadre externe et un fond, et un ensemble charnière reliant le cadre interne et l'enveloppe de manière à permettre un basculement dudit cadre interne par rapport à l'enveloppe du caisson.

En particulier, l'enveloppe peut être équipée de moyens d'éclairage et la nappe peut être du type translucide. Le caisson peut encore comprendre, de manière connue, des éléments raidisseurs pour renforcer sa rigidité.

Pour permettre les opérations de maintenance, tant de la face interne de la nappe tendue (nettoyage) que celle des moyens d'éclairage (nettoyage et échange des tubes fluorescents par exemple), le cadre interne est mobile par rapport à l'enveloppe du caisson.

A cet égard, le cadre interne peut par exemple être articulé par rapport à l'enveloppe du caisson. On connaît déjà une articulation d'un cadre interne par rapport à l'enveloppe telle que celle décrite dans le document FR 2 911 619. Cette articulation comprend une première partie montée sur une face dudit cadre interne en regard du fond de l'enveloppe et une deuxième partie fixée sur ledit fond et montée pivotante par rapport à la première partie. Toutefois, ladite articulation présente plusieurs inconvénients. Ainsi, dans la mesure où la deuxième partie est fixée sur ledit fond, on comprend bien que l'accès pour maintenance aux tubes fluorescents situés à proximité de ladite deuxième partie est délicat. De même, lorsque le cadre interne comprend plusieurs nappes souples, ledit cadre interne a par conséquent une épaisseur importante et on comprend bien qu'il est nécessaire de laisser un jeu important entre l'enveloppe et le cadre interne pour permettre l'ouverture du caisson en faisant pivoter le cadre interne. Ce jeu trop important est inesthétique et doit être comblé par des joints souples de grandes dimensions afin d'éviter que des poussières contenues derrière le faux plafond ne tombent dans le local situé sous ledit faux plafond. Enfin, si le caisson se trouve à l'aplomb d'objets de grande hauteur tels que des armoires, la rotation du cadre interne pourra être incomplète voire impossible.

### Exposé de l'invention

Le but de la présente invention est donc de pallier les inconvénients précédemment cités et de proposer une solution permettant de réaliser de façon aisée et en toute sécurité, notamment pour des opérations de maintenance, l'ouverture d'un caisson pouvant être disposée à l'aplomb d'objets de grande hauteur et comporter un cadre interne de grande épaisseur sans devoir laisser un jeu trop important autour dudit cadre interne.

Conformément à l'invention selon la revendication 1, il est donc proposé un caisson destiné à être intégré à une fausse paroi de type faux plafond, comprenant un cadre interne mobile à la base duquel est fixée au moins une nappe tendue, une enveloppe destinée à recevoir ledit cadre interne et au moins un mécanisme reliant ledit cadre interne à ladite enveloppe. Ledit caisson est remarquable en ce que le mécanisme permet un mouvement dudit cadre interne par rapport à ladite enveloppe, combinant successivement une phase de translation sensiblement verticale et une phase de translation sensiblement horizontale.

Ce mouvement est accompli au moyen d'un mécanisme qui comprend au moins un support télescopique apte à s'étendre selon un axe sensiblement vertical et fixé à son extrémité supérieure à l'enveloppe du caisson et solidaire à son extrémité inférieure du cadre interne par une liaison "glissière".

Selon un mode de réalisation préférentiel, le mécanisme comprend au moins un support télescopique reliant deux cotés opposés du cadre interne à l'enveloppe, lesdits supports télescopiques étant placés dans le plan vertical contenant le centre de gravité du cadre interne.

Selon un mode de réalisation encore plus avantageux, le mécanisme comprend deux supports télescopiques reliant deux cotés opposés du cadre interne à l'enveloppe, lesdits supports télescopiques étant disposés symétriquement de part et d'autre du plan vertical contenant le centre de gravité du cadre interne. Les deux supports télescopiques de chacun des deux cotés opposés du cadre interne sont de préférence écartés d'une distance inférieure au quart de la longueur dudit coté opposé.

De préférence, le cadre interne comporte sur sa face supérieure une rainure longitudinale en forme générale de T inversé et l'extrémité inférieure de chaque support télescopique comporte un coulisseau apte à coopérer avec ladite rainure pour permettre le coulissement dans un plan horizontal du cadre interne par rapport au support télescopique.

Avantageusement, le caisson est muni d'organes de guidage disposés sur la périphérie du cadre interne et d'un joint sur le pourtour du cadre interne et comporte au moins une fermeture de type à targette.

### Description sommaire des figures

D'autres avantages et caractéristiques ressortiront mieux de la description qui va suivre d'une variante d'exécution d'un caisson à cadre interne mobile selon l'invention en référence aux figures annexées sur lesquelles :
- la figure 1 est une série de vues en coupe verticale d'un caisson à cadre interne mobile selon l'invention, lors de la première phase du mouvement dudit cadre interne ;
- la figure 2 est une série de vues en coupe verticale d'un caisson à cadre interne mobile de la figure 1, lors de la deuxième phase du mouvement dudit cadre interne ;
- la figure 3 est une vue en coupe verticale agrandie partielle de la figure 2 selon l'axe III-III' de la figure 2.

### Meilleure manière de réaliser l'invention technique

En référence aux figures 1 à 3, le caisson 1 à cadre interne 2 mobile selon l'invention comprend une enveloppe 3 destinée à recevoir ledit cadre interne 2.

Le cadre interne 2 est, en fonctionnement, logé dans l'enveloppe 3 du caisson 1, comme représenté sur la vue la plus à gauche de la figure 1 et est, notamment pour la maintenance, entièrement sorti hors de l'enveloppe 3, comme représenté sur la figure 2. La vue la plus à droite de la figure 1 représente le cadre interne 2 en cours de mouvement.

L'enveloppe 3 est de préférence formée par différents éléments 4 définissants globalement les quatre côtés 5 d'un quadrilatère sur lequel est avantageusement monté un fond (non représenté). Cette enveloppe 3 est destinée à être de préférence intégrée à une fausse paroi de type faux plafond. Lesdits éléments 4 et le fond formant l'enveloppe 3 sont avantageusement, comme dans cet exemple, constitués des éléments de structure, métalliques ou non, du plafond du local recevant le faux plafond. Toutefois, ces éléments 4 et le fond pourront, par exemple, être des profilés indépendants en tôle pliée, sans sortir du cadre de la présente invention.

Le cadre interne 2 est formé par une lisse 6 elle-même constituée de profils aboutés sur lesquels est fixée au moins une première nappe souple 7 tendue. La lisse est un organe bien connu de l'Homme du Métier dans le domaine des faux plafonds tendus qui est utilisée couramment pour maintenir la nappe souple d'un faux plafond tendu.

Dans la configuration représentée sur les figures 1 à 3, le cadre interne 2 peut être équipé d'une seconde nappe souple 8 tendue située au-dessus de la première nappe souple 7. Par exemple, la première nappe souple 7 est translucide et la deuxième nappe souple 8 est transparente. Cette dernière a notamment pour rôle de protéger la première nappe souple 7 contre les poussières et les insectes qui pourraient se déposer sur celle-ci et qui seraient alors visibles par les usagers situés dans le local sous ladite première nappe souple 7.

Dans un mode de réalisation préférentiel, le caisson 1 comprend en outre, pour rigidifier le cadre interne 2, des moyens raidisseurs (non représentés) formés d'au moins un longeron s'étendant entre deux profils opposés de la lisse 6 dudit cadre interne 2.

De préférence, le caisson 1 comprend encore des moyens d'éclairage (non représentés), tels que des tubes néons, avantageusement montés sur le fond de l'enveloppe 3 dudit caisson 1. Toutefois, en l'absence de fond, lesdits moyens d'éclairage pourront être fixés sur le "vrai plafond" du local recevant le faux plafond, sans sortir du cadre de la présente invention.

Le cadre interne 2 est mobile par un mouvement combinant successivement une phase de translation sensiblement verticale et une phase de translation sensiblement horizontal.

On comprend bien que les termes "horizontal" et "vertical" désignent des directions respectivement parallèle et perpendiculaire au faux plafond lorsque celui-ci est horizontal. Il va de soi que ces termes seront à adapter si le faux plafond et donc le cadre interne 2 sont inclinés voire au moins en partie verticaux.

De même, dans cette description, on suppose que le cadre interne 2 du caisson 1 est disposé horizontalement. Les expressions "supérieure" et "inférieure" utilisées ici se rapportent donc à des positions relatives par rapport au sens vertical. Plus généralement, par exemple dans le cas d'un caisson 1 et d'un cadre interne 2 fixés inclinés ou verticalement, il convient d'interpréter "supérieure" et "inférieure" respectivement dans le sens "proche de la fausse paroi" et "éloigné de la fausse paroi".

En référence aux figures 1 à 3, pour assurer le double mouvement du cadre interne 2, ledit caisson 1 comporte un mécanisme 10 comprenant au moins un support télescopique 11 reliant deux cotés opposés du cadre interne 2 à l'enveloppe 3. La liaison du support télescopique 11 à l'enveloppe 3 pourra être réalisée à l'aide d'un élément support 9 disposé à l'intérieur de l'enveloppe 3. Pour des raisons évidentes d'équilibre lors de la translation verticale, ces deux supports télescopiques 11 sont placés dans le plan vertical contenant le centre de gravité du cadre interne 2.

Avantageusement, pour des questions de stabilité lors des différentes translations, le mécanisme 10 comporte deux supports télescopiques 11 reliant deux cotés opposés du cadre interne 2 à l'enveloppe 3 et étant disposés symétriquement de part et d'autre du plan vertical contenant le centre de gravité du cadre interne 2.

Chaque support télescopique 11 est apte à s'étendre selon un axe sensiblement vertical, il est fixé à son extrémité supérieure à l'enveloppe 3 du caisson 1 et il est solidaire à son extrémité inférieure du cadre interne 2 par une liaison "glissière".

De préférence, conformément à la figure 3, pour assurer cette liaison "glissière", le cadre interne 2 comporte sur sa face supérieure une rainure 21 longitudinale en forme générale de T inversé, et l'extrémité inférieure de chaque support télescopique 11 comporte un coulisseau 12 apte à coopérer avec ladite rainure 21 pour permettre le coulissement dans un plan sensiblement horizontal du cadre interne 2 par rapport au support télescopique 11.

Pour assurer cette liaison "glissière", l'Homme du Métier pourra sans difficulté remplacer la rainure 21 et le coulisseau 12 pour tout autre moyen adapté tel que, par exemple, un rail en forme de I et un organe de roulement sans sortir du cadre de la présente invention.

Pour permettre l'accès à presque tout l'intérieur du caisson 1, les deux supports télescopiques 11 de chacun des deux cotés opposés du cadre interne 2 sont de préférence écartés d'une distance inférieure au quart de la longueur dudit coté opposé.

Par ailleurs, le caisson 1 est avantageusement muni d'organes de guidage (non représentés) disposés sur la périphérie du cadre interne 2 pour faciliter la remise en place du cadre interne à l'intérieur de l'enveloppe 3 du caisson 1 lors de la translation verticale, lesdits organes de guidage étant de préférence des roulettes ou des billes.

En outre, pour assurer l'étanchéité entre le cadre interne 2 et l'enveloppe 3, on pourra sans difficulté mettre en place un joint (non représentés) par exemple sous forme de balai sur le pourtour du cadre interne 2.

Enfin, pour maintenir le cadre interne 2 en position de fermeture dite de fonctionnement (Cf. la vue la plus à gauche de la figure 1), le caisson 1 comporte de préférence au moins une fermeture (non représentée) de type à targette par exemple.

Enfin, on comprend bien que le mécanisme 10 pourra ne comporter qu'un seul support télescopique 11 central reliant le centre du fond de l'enveloppe 3 aux deux cotés opposés du cadre interne 2, le support télescopique 11 comprenant alors un support additionnel horizontal reliant lesdits deux cotés opposés du cadre interne 2. Toutefois, on comprend bien que cette variante n'est pas satisfaisante pour des raisons de stabilité mais surtout parce que le support télescopique 11 disposé dans le caisson 1 dans une position centrale gêne l'accès à l'intérieur du caisson 1 et rend par conséquent délicate la maintenance.

Ainsi avec une configuration telle que décrite précédemment et en référence aux figures 1 et 2, pour ouvrir le caisson 1 et faire sortir le cadre interne 2 de l'enveloppe 3, on fait translater verticalement le cadre interne 2 grâce aux supports télescopiques 11 (Cf. figure 1) ; puis, lorsque le cadre interne 2 est entièrement dégagé de l'enveloppe 3, les supports télescopiques 11 étant en fin de course, on peut faire alors translater le cadre interne 2 dans un plan horizontal d'un coté ou de l'autre de l'enveloppe 3 afin de dégager successivement toute la surface inférieure du caisson 1, facilitant l'accès à tous les équipements contenus dans ledit caisson 1. Sur la figure 2, on a représenté le cadre interne 2 translaté d'un coté (en trait fort) et de l'autre (partiellement en pointillé) de l'enveloppe 3.

Dans cette configuration, après la translation verticale, on comprend bien que le cadre interne 2 se déplace horizontalement parallèlement au faux plafond et que cette translation horizontale du cadre interne 2 peut être réalisée dans un espace réduit et donc même à l'aplomb d'objets de grande hauteur. En effet, l'espace nécessaire à cette translation horizontale doit être au minimum légèrement plus grand que l'épaisseur dudit cadre interne 2.

### Possibilité d'application industrielle

Le caisson 1 à cadre interne 2 mobile selon l'invention est de préférence destiné à être intégré seul à une fausse paroi de type faux plafond. Toutefois, ledit caisson 1 peut évidemment être disposé à côté de caissons du même type, de façon à constituer une matrice d'éclairage. En outre, il ressort clairement de la description que le caisson 1 selon l'invention est de construction légère et simple, et que le cadre interne 2 peut être facilement déplacé quelles que soient ses dimensions.

## Revendications

1. Caisson (1) destiné à être intégré à une fausse paroi de type faux plafond, comprenant un cadre interne (2) mobile à la base duquel est fixée au moins une nappe tendue (7, 8), une enveloppe (3) destinée à recevoir ledit cadre interne (2) et au moins un mécanisme (10) reliant ledit cadre interne (2) à ladite enveloppe (3), ledit caisson (1) étant **caractérisé en ce que** le mécanisme (10) comprend au moins un support télescopique (11) apte à s'étendre selon un axe sensiblement vertical et fixé à son extrémité supérieure à l'enveloppe (3) du caisson (1) et solidaire à son extrémité inférieure du cadre interne (2) par une liaison "glissière" de manière à ce que le cadre interne (2) passe d'une position de fonctionnement dans laquelle il est logé dans l'enveloppe (3) à une position de maintenance dans laquelle il est entièrement sorti de l'enveloppe (3) par un mouvement dudit cadre interne (2) par rapport à ladite enveloppe (3), combinant successivement une phase de translation sensiblement verticale et une phase de translation sensiblement horizontale.

2. Caisson (1) selon la revendication 1, **caractérisé en ce que** le mécanisme (10) comprend au moins un support télescopique (11) reliant deux cotés opposés du cadre interne (2) à l'enveloppe (3), lesdits supports télescopiques (11) étant placés dans le plan vertical contenant le centre de gravité du cadre interne (2).

3. Caisson (1) selon la revendication 2, **caractérisé en ce que** le mécanisme (10) comprend deux supports télescopiques (11) reliant deux cotés opposés du cadre interne (2) à l'enveloppe (3), lesdits supports télescopiques (11) étant disposés symétriquement de part et d'autre du plan vertical contenant le centre de gravité du cadre interne (2).

4. Caisson (1) selon la revendication 3, **caractérisé en ce que** les deux supports télescopiques (11) de chacun des deux cotés opposés du cadre interne (2) sont écartés d'une distance inférieure au quart de la longueur dudit coté opposé.

5. Caisson (1) selon l'une quelconque des revendications là 4, **caractérisé en ce que** le cadre interne (2) comporte sur sa face supérieure une rainure (21) longitudinale en forme générale de T inversé et **en ce que** l'extrémité inférieure de chaque support télescopique (11) comporte un coulisseau (12) apte à coopérer avec ladite rainure (21) pour permettre le coulissement dans un plan horizontal du cadre interne (2) par rapport au support télescopique (11).

6. Caisson (1) selon l'une quelconque des revendications précédentes, **caractérisé en ce que** le caisson (1) est muni d'organes de guidage disposés sur la périphérie du cadre interne (2).

7. Caisson (1) selon l'une quelconque des revendications précédentes, **caractérisé en ce que** le caisson (1) est muni d'un joint sur le pourtour du cadre interne (2).

8. Caisson (1) selon l'une quelconque des revendications précédentes, **caractérisé en ce que** le caisson (1) comporte au moins une fermeture de type à targette.

## Patentansprüche

1. Kasten (1), der zum Einbau in einer Vorwandung, wie zum Beispiel einer Zwischenwand, bestimmt ist und einen beweglichen Innenrahmen (2) enthält, an dessen Basis mindestens eine gespannte Bahn (7, 8) befestigt ist, ein Gehäuse (3) zur Aufnahme besagten Innenrahmens (2) und mindestens einen Mechanismus (10), der besagten Innenrahmen (2) mit besagtem Gehäuse (3) verbindet, wobei der besagte Kasten (1) **dadurch gekennzeichnet ist, dass** der Mechanismus (10) mindestens eine ausziehbare Halterung (11) umfasst, die sich an einer im Wesentlichen senkrechten Achse entlang erstrecken kann und an ihrem oberen Ende am Gehäuse (3) des Kastens (1) befestigt und an ihrem unteren Ende über eine "Schienenverbindung" fest mit dem Innenrahmen (2) verbunden ist, sodass der Innenrahmen (2) von einer Arbeitsstellung, in welcher er im Gehäuse (3) aufliegt, in eine Wartungsstellung wechselt, in welcher er durch eine Bewegung des besagten Innenrahmens (2) in Bezug auf besagtes Gehäuse (3) komplett aus dem Gehäuse (3) herausgeschoben wird, wobei eine im Wesentlichen senkrechte Translationsphase auf eine im wesentlichen waagrechte Translationsphase folgt.

2. Kasten (1) nach Anspruch 1, **dadurch gekennzeichnet, dass** der Mechanismus (10) mindestens eine ausziehbare Halterung (11) umfasst, die zwei gegenüberliegende Seiten des Innenrahmens (2) mit dem Gehäuse (3) verbindet, wobei die ausziehbaren Halterungen (11) in der senkrechten Ebene, welche den Schwerpunkt des Innenrahmens (2) enthält, platziert werden.

3. Kasten (1) nach Anspruch 2, **dadurch gekennzeichnet, dass** der Mechanismus (10) zwei ausziehbare Halterungen (11) umfasst, welche zwei gegenüberliegende Seiten des Innenrahmens (2) mit dem Gehäuse (3) verbinden, wobei besagte ausziehbare Halterungen (11) zu beiden Seiten der senkrechten Ebene, welche den Schwerpunkt des Innenrahmens (2) enthält, symmetrisch angeordnet sind.

4. Kasten (1) nach Anspruch 3, **dadurch gekennzeichnet, dass** die beiden ausziehbaren Halterungen (11) zu jeder der beiden gegenüberliegenden Seiten des Innenrahmens (2) in einer Entfernung zueinander beanstandet sind, die weniger als ein Viertel der Länge der besagten gegenüberliegenden Seite beträgt.

5. Kasten (1) nach einem der Ansprüche 1 bis 4, **dadurch gekennzeichnet, dass** der Innenrahmen (2) an seiner Oberseite eine Längsrille (21) im Allgemeinen in Form eines umgedrehten T enthält, und dadurch, dass das untere Ende jeder ausziehbaren Halterung (11) ein Gleitstück (12) enthält, das in der Lage ist, mit besagter Rille (21) zusammen zu wirken, um das Verschieben des inneren Rahmens (2) in Bezug auf die ausziehbare Halterung (11) in der Waagrechten zu ermöglichen.

6. Kasten (1) nach einem der vorhergehenden Ansprüche, **dadurch gekennzeichnet, dass** der Kasten (1) mit Führungselementen versehen ist, die am Umfang des Innenrahmens (2) befestigt sind.

7. Kasten (1) nach einem der vorhergehenden Ansprüche, **dadurch gekennzeichnet, dass** der Kasten (1) an der Außenkontur des Innenrahmens (2) mit einer Dichtung versehen ist.

8. Kasten (1) nach einem der vorhergehenden Ansprüche, **dadurch gekennzeichnet, dass** der Kasten (1) mindestens einen Schieberiegel als Verschluss enthält.

## Claims

1. Box (1) designed to be incorporated in a suspended ceiling-type wall lining, comprising a movable inner frame (2), with, attached to the base of the latter, at least one tensioned sheet (7, 8), an envelope (3) designed to receive said inner frame (2) and at least one mechanism (10) connecting said inner frame (2) to said envelope (3), wherein said box (1) is **characterised in that** the mechanism (10) comprises at least one telescopic support (11) capable of extending along a substantially vertical axis and the upper end of which is attached to the envelope (3) of the box (1) and the lower end of which is integral with the inner frame (2) by means of a "sliding" link so that the inner frame (2) moves from an operating position in which it is housed in the envelope (3) to a maintenance position in which it is fully extended from the envelope (3) by a movement of said inner frame (2) relative to said envelope (3), successively combining a substantially vertical and a substantially horizontal translation phase.

2. Box (1) according to claim 1, **characterised in that** the mechanism (10) comprises at least one telescopic support (11) connecting two opposite sides of the inner frame (2) to the envelope (3), wherein said telescopic supports (11) are arranged in the vertical plane containing the centre of gravity of the inner frame (2).

3. Box (1) according to claim 2, **characterised in that** the mechanism (10) comprises two telescopic supports (11) connecting two opposite sides of the inner frame (2) to the envelope (3), wherein said telescopic supports (11) are arranged symmetrically on either side of the vertical plane containing the centre of gravity of the inner frame (2).

4. Box (1) according to claim 3, **characterised in that** the two telescopic supports (11) of each of the two opposite sides of the inner frame (2) are spaced apart by a distance less than a quarter of the length of said opposite side.

5. Box (1) according to any one of claims 1 to 4, **characterised in that** the upper face of the inner frame (2) comprises a longitudinal groove (21) in the general shape of an inverted T and **in that** the bottom end of each telescopic support (11) comprises a slide (12) capable of cooperating with said groove (21) to allow sliding of the inner frame (2) in a horizontal plane in relation to the telescopic support (11) .

6. Box (1) according to any one of the preceding claims, **characterised in that** the box (1) is equipped with guiding devices arranged on the periphery of the inner frame (2).

7. Box (1) according to any one of the preceding claims, **characterised in that** the box (1) is equipped with a seal on the circumference of the inner frame (2).

8. Box (1) according to any one of the preceding claims, **characterised in that** the box (1) comprises at least one flap-type closure.
